# EUROPÄISCHE PATENTSCHRIFT

(11) **EP 0 212 097 B1**
(45) Veröffentlichungstag und Bekanntmachung des Hinweises auf die Patenterteilung: **10.08.1988**
(21) Anmeldenummer: 86107530.7
(22) Anmeldetag: 03.06.1986
(51) Int. Cl.: B65D 88/52, E04B 1/343

(54) **Mobiles containersystem**
Mobile container system
Système de conteneur mobile

(30) Priorität: 17.08.1985 DE 3529556
(43) Veröffentlichungstag der Anmeldung: 04.03.1987
(73) Patentinhaber: Bischoff, Rainer, D-5407 Boppard 4 (DE)
(72) Erfinder: Bischoff, Rainer, D-5407 Boppard 4 (DE)
(74) Vertreter: Hentschel, Peter, Dipl.-Ing.

(56) Entgegenhaltungen:
- DE-A- 1 912 980
- DE-A- 3 023 972
- US-A- 2 729 355
- US-A- 3 310 917

## Beschreibung

Die Erfindung betrifft ein mobiles Containersystem zum Erstellen von Wohn- und Gebrauchs- bzw. Arbeitsräumen, gemäß dem Oberbegriff des Anspruchs 1.

Ein Containersystem dieser Art ist bekannt aus der DE-A-3 023 972.

Es gibt viele Bedarfsfälle, in denen Wohn- und Arbeitsräume o. dgl. kurzfristig benötigt werden. Ein Beispiel ist der Katastropheneinsatz. In - solchen Fällen werden neben Krankenversorgungsräumen, Operationsräumen auch Aufenthalts- und Schlafräume für Einsatzpersonal, Küchenvorratsräume für Lebensmittel und andere Bedarfsgüter, Büroräume o. dgl. benötigt. Üblich ist bisher der Einsatz mobiler, d.h. fahrbarer oder mit Hilfe geeigneter Transportmittel transportierbarer, Raumkomplexe oder die Verwendung zeltartiger Hilfsmittel. Da es bei Katastrophenfällen auf die Schnelligkeit der Einsatzbereitschaft ankommt, sind die fahrbaren Einrichtungen oft nicht benutzbar, weil die Zufahrtswege häufig unbrauchbar sind; die durch Flugzeuge transportierbaren Einrichtungen brauchen Landemöglichkeiten, die häufig auch nicht vorhanden sind, so daß letztendlich verhältnismäßig primitive Ersteinrichtungen verwendet werden, deren Transport mit Hilfe von Hubschraubern möglich ist. Als Erschwernis kommt hinzu, daß der Katastropheneinsatz allen möglichen klimatischen Bedingungen gerecht werden muß. D.h., die Hilfseinrichtungen müssen arktischer Kälte, Schneestürmen ebenso widerstehen wie tropischer Schwüle und Regengüssen sowie der Hitze in Wüstengebieten. Schließlich müssen sie von der Qualität des Untergrundes weitgehend unabhängig sein, weil das Vorhandensein ebenen Geländes, das trocken und fest ist, die seltene Ausnahme darstellt.

Es leuchtet ein, daß in solchen Fällen Zelte und ähnliche leichte Ersthilfsmittel zwar gute Dienste leisten, aber kaum geeignet sein dürften, den klimatischen Bedingungen oder denen des Untergrundes in befriedigendem Maße gerecht zu werden.

Es gibt zwar zerlegbare und wiedermontierbare Einrichtungen in Leichtbauweise, die in Paketform transportabel sind, deren Montage und Erstellung aber in der Regel sehr viel Zeit und den Einsatz einer größeren Anzahl von Hilfspersonal, oft geschulten Kräften, erfordern, so daß von einer sofortigen Bereitstellung dieser Hilfsmittel nicht die Rede sein kann.

Solche montierbaren Raumsysteme sind in der Regel vorgeplant und vorgefertigt, d.h. in ihrer Endform festgelegt. Das schränkt einerseits die von Katastrophenfall zu Katastrophenfall unterschiedliche Art der Raumbedürfnisse ein und verhindert darüber hinaus die Aufstellung an beliebigen Orten; denn die vorgegebene Raumform setzt entsprechenden Untergrund voraus.

Das Einsatzgebiet der eingangs genannten mobilen Containersysteme ist jedoch nicht auf den Katastrophenfall beschränkt, sondern erstreckt sich auch auf vielseitige andere Gebiete. So werden z.ß. saisonbedingt im Tourismus für bestimmte Fälle Räume in größerer Anzahl vorübergehend benötigt. Bei Großveranstaltungen werden Unterbringungs-und Versorgungsräume, Büroräume für Kongreß oder Tagungsleitungen o.dgl. benötigt, die kurzfristig erstellt und danach wieder entfernt werden müssen.

Die DE-A-3 023 972 offenbart einen Bausatz für einen Behälter, insbesondere als Nothaus. Bei dieser bekannten Ausführung werden plattenförmige Wandelemente mittels Andrückelementen an 45 Grad zur Plattenebene geneigten Randabschnitten wieder lösbar zusammengefügt. Die gegenseitige Verbindung der Platten ist sehr zeitaufwendig und bedarf passender Werkzeuge; denn die Andrückelemente sind Schrauben mit Muttern, die durch Bohrungen eingesteckt und festgezogen bzw. beim Zerlegen gelöst werden müssen. Wenn es darum geht, in Notsituationen ggfs. auf schlechtem, unebenen oder nachgiebigen Untergrund, bei schlechter Witterung usw. schnell eine Notunterkunft zu schaffen, muß dieser Bausatz versagen, weil das Einfädeln von Schrauben in Bohrungen, das Aufsetzen von Muttern, das Festziehen derselben unter solchen Bedingungen sehr erschwert ist.

Gegenstand der DE-A-1 912 980 ist ein zerlegbarer Frachtbehälter für Luftfrachtzwecke. Plattenförmige Leichtbauelemente mit Schaumstoffkern, eine besonders tragfähige, massive Bodenplatte und Leichtmetall-Strangpreßprofile als Eckpfosten bilden die wesentlichen Bauteile, wobei ein extrem hoher Aufwand an Dichtungen getrieben wird. Durch Ineinandergreifen V-förmiger Querschnittsteile werden Wände und Boden und Deckel zusammengefügt. Letzten und endgültigen Zusammenhalt erzeugt erst eine Stirnwand, die mit komplizierten Maßnahmen, wie Anheben des Deckels oder Daches usw., einfügbar ist und anschließend mittels von außen drehbarer Riegelelemente endgültig fixiert wird.

Auch dieser Frachtbehälter, obwohl zusammenfügbar und wieder zerlegbar, ist nur dann so zu handhaben, wenn ein fester, ebener Untergrund vorhanden ist und keine extrem ungünstigen Witterungsbedingungen herrschen; für derartige Situationen ist er gar nicht konzipiert. Deshalb, und auch weil seine Endgestalt unveränderbar konzipiert ist, ist dieser Frachtbehälter für Situationen der eingangs genannten Art ungeeignet.

Die US-A-2 729 355 befaßt sich mit dem Problem, zerlegbare Gebäude, Container usw. zu verbinden. Dabei werden plattenförmige Bauelemente mittels winkelförmiger Profile, die nach dem Nut-Feder-Prinzip in die Plattenränder fassen, verbunden. Das Wesentliche besteht darin, daß die winkelförmigen Profile an den Enden U-förmige Anker haben und daß diese Anker mittels flexibler Seile an Spannelementen gehalten werden, welche mittels Schrauben Zug auf die Seile und damit auf die Winkelprofile ausüben. Damit sollen die Platten zusammengehalten werden. Bei solchem Vorgehen kann jedoch hauptsächlich immer nur eine Zugspannung in Längsrichtung der Plattenränder und Winkelprofile erzeugt werden. Plattenkräfte, die durch deren Belastung entstehen, wirken aber auch in erheblichem Maße rechtwinklig zu diesen Zugspannungen. Das hat zur Folge, daß im Bereich der Mitten der Winkelprofile bereits relativ geringe Kräfte ausreichen, um Spiel usw. zu erzeugen; es sei denn, Plattenränder und Winkelprofile würden extrem steif und stabil, d. h. nachteilig schwer, ausgebildet. Für die schon mehrfach zitierten Ausnahmesituationen ist diese Verbindungsart unpraktisch; denn unter solchen Verhältnissen können weder Seile eingehängt werden, noch ist es einfach, die Spannschrauben zu betätigen. Es sind wiederum Werkzeuge erforderlich, und die Montage ist diffizil und zeitaufwendig.

Ein von der Montierbarkeit her vorteilhaftes System, Platten-Bauelemente zur Wohnräumen zusammenzufügen, offenbart die US-A-3 310 917. Die Plattenränder haben eingelassene Metallprofile mit dreieckigen Querschnitten und zum Plattenrand offenen, im Querschnitt pfeilförmigen Hohlraum. Die Verbindungsprofile aus Metall sind flach und an den Enden des Querschnitts dachförmig angeschrägt. An den Flanken sind flache Ausnehmungen, in denen Blattfedern aufgenommen sind, die in Richtung Spitze in den Ausnehmungen eingesteckt sind.

Bei dieser Bauweise genügt es, die Verbindungsprofile in die Randprofile einzuschieben. Die Blattfedern legen sich dabei flach in die Ausnehmungen, spreizen aber in der Endstellung nach außen. Auf diese Weise rasten die Verbindungsprofile beim Einschieben in die Randprofile gewissermaßen "federnd" ein. Es ist einfach und ohne Hilfe von Werkzeugen möglich, Platten zu Wohneinheiten zusammenzustecken. Mit diesem Vorteil muß jedoch der gravierende Nachteil bezahlt werden, daß die einmal hergestellte Verbindung nicht wieder lösbar ist. Selbst Gewaltanwendung, um die Blattfedern zu zerbrechen, führt nicht zum Lösen der Verbindung. Stattdessen muß mit der Zerstörung der Platten, dem Herausreißen der Randprofile usw . gerechnet werden, so daß eine Wiederverwendung ausgeschlossen ist.

Für Not- und Katastrophensituationen bietet keine der zitierten Druckschriften eine Lösung dafür, in der Kombination beliebig variierbare, leicht und schnell aufstellbare und wieder zerlegbare Unterkunftsräume aus plattenförmigen Bauelementen zu errichten.

Der Erfindung liegt die Aufgabe zugrunde, für derartige Zwecke ein mobiles Containersystem der eingangs genannten Art zu schaffen, das, leichtgewichtig, mit Hilfe von zwei Arbeitskräften innerhalb kürzester Zeit montierbar und ausgehend von einem Grundelement zu beliebigen Raumstrukturen kombinierbar ist.

Zur Lösung dieser Aufgabe kennzeichnet sich das eingangs genannte mobile Containersystem erfindungsgemäß dadurch, daß die Wandelemente als flache Platten ausgebildet sind, daß die Verbindungselemente als GFK- oder Aluminium-Strangpreßprofile, vorzugsweise -Mehrkammer-Hohlprofile ausgebildet sind, wobei ein Randprofil mit einem U-förmigen Querschnittsteil dichtend, mechanisch fest und unverlierbar auf alle vier Ränder der Sandwichplatten aufgesetzt ist und einen vom Rand in der Plattenebene wegweisenden pfeilförmigen Vorsprung mit zur Pfeilspitze verjüngtem Pfeilschaft aufweist, ein Eckprofil zwei rechtwinklig zueinander verlaufende Aufnahmeöffnungen, die von endseitig federnd auslenkbaren Profilstegen begrenzt sind, aufweist, deren Verlauf und Form dem pfeilförmigen Vorsprung paßgenau entspricht, wobei eine unrunde, vorzugsweise ovale Spreizwelle, die am oberen und unteren Ende des Eckprofiles drehbar gelagert und an wenigstens einem Ende mit einem von außen zugänglichen Betätigungs-Vier- oder Sechskant versehen ist, zwischen den Enden der beiden, eine Aufnahmeöffnung begrenzende, Profilstege verläuft und die Profilstege bei quer zur Länge der Aufnahmeöffnung gedrehtem Oval so weit voneinander weggespreizt hält, daß die an ihrer Basis verbreiterte dreieckförmige Pfeilspitze zwischen die Profilstege einschiebbar ist, wobei das Eckprofil außen die zwei symmetrisch zur Eckwinkelmittel in Profillängsrichtung und im Abstand verlaufenden Tragschenkel aufweist.

Vorteilhaft ist weiterhin, daß zwei oder mehr Kuben zu linien-, stern- oder winkelförmigen Einheiten zusammenfügbar sind, daß an dabei aneinanderliegenden Seiten der Kuben die Sandwichplatten entfernt sind und die offenen Enden der Eckprofile mittels eines Klammerprofiles geschlossen und fest miteinander verbunden sind, welches einen U-Querschnitt und zwei in ihrer Form und Größe dem pfeilförmigen Vorsprung der Randprofile gleichende., in die Enden der Eckprofile eingreifende, innenseitig am -Rücken des Klammerprofiles entspringende Vorsprunge aufweist, während waagrecht verlaufende, mit ihren Randerprofilen zueinander weisende Sandwichplatten des Fußbodens und ggf. des Daches mittels eines Adaptionsprofiles stufenlos dicht und fest miteinander verbunden sind, welches der Form der Ecken der Eckprofile gleichende Randquerschnitte zur Aufnahme der Randprofile aufweist.

Im Kennzeichnungsteil des Anspruches 1 ist ein mobiles Containersystem offenbart, das in sehr geringer Zeit zu einem kubusförmigen Raum montierbar ist. Da die Sandwichelemente, welche die einzelnen Begrenzungsflächen des Raumes bilden, bereits Türen, Fenster usw. enthalten, ist der betreffende Raum nach der Montage unmittelbar benutz- bzw. bewohnbar. Aufgrund der Leichtbauweise können die Sandwichplatten, die ein Gewicht von unter 49 kg oder höchstens 49 kg haben, von zwei Personen bequem gehandhabt werden. Durch die Sandwich-Bauweise, deren Kern aus Polyurethan-Hartschaum besteht, während die Außendeckschichten entweder aus 1,5 mm dicken Aluminium- oder entsprechenden Kunststoffplatten bestehen, weisen sie eine hervorragende Wärmeisolationsfähigkeit auf, d.h., der Wärmedämmwert beträgt weniger als 0,5 w/qmk. Das bedeutet, der Kubus bzw. der Raum ist in jeder beliebigen klimatischen Zone witterungs- und temperaturbeständig, insbesondere auch temperaturisoliert. Für die Montage dienen die genannten Profile. Die dreieckförmig verbreiterte Spitze der pfeilförmigen Vorsprünge rastet hinter die formangepaßten, mittels der unrunden Welle gespreizten Profilinnenstege der Winkel oder Eckprofile ein und stellt eine form und kraftschlüssige Verbindung her, die ggf. durch Zwischenschalten von elastischen Dichtungen nicht nur feuchtigkeits-, sondern auch gasdicht ausgebildet werden kann. Gebäude bzw. Räume, die auf diese Weise erstellt sind, können im Falle chemischer Katastrophen oder bei solchen Einsätzen nach dem Zerlegen bequem und zuverlässig dekontaminiert werden, weil Kunststoff oder Aluminium widerstandfähig und mit Dekontaminierungsmitteln behandelbar ist. Das Nivellieren des Bodens in die waagerechte Lage erfordert lediglich, daß an den äußeren Tragschenkeln entsprechende Stützen befestigt werden, die dann, z. B, mittels Schraubspindeln, hydraulisch o.dgl., so weit verstellt werden, daß sich die horizontale Lage des Bodens ergibt. Soll ein so erstellter Raum transportiert werden, so kann an dem oberen Enden der Tragschenkel ein Trag- oder Ladegeschirr angeschraubt werden und der gesamte Kubus ist, insbesondere wegen seines geringen Gewichtes, mittels eines Hubschraubers transportierbar.

Wichtig ist, daß die Sandwichplatten Maße von 2440 x 2440 mm haben und damit in jeden Normcontainer, der im Transportwesen gebräuchlich ist, verladen werden können. Das erfindungsgemäß ausgebildete mobile Containersystem nach Anspruch 1 kann z. B. zerlegt in einem Normcontainer an einen nahegelegenen Ort gebracht, dort montiert und dann mit einem Hubschrauber o. dgl. eine kurze Strecke zum Einsatzort gefolgen werden.

Von besonderer Bedeutung ist aber die Weiterbildung gemäß Anspruch 2, nach der der Kubus nach Anspruch 1 beliebig, d.h. von Einsatzfall zu Einsatzfall variierbar, mit anderen Kuben zu Systemen beliebiger Struktur zusammengefaßt werden kann. Es werden einfach diejenigen Sandwichplatten, die beim Zusammenfügen seitlich aneinanderstoßen, weggelassen bzw. entfernt, die danach offenen Enden der Eckprofile durch Klammerprofile geschlossen und fest miteinander verbunden, die Boden- und Dachplatten durch Adaptionsprofile vereinigt. Das bedeutet, daß sich mit der Hilfe der Weiterbildung nach Anspruch 2 die Lösung der der Erfindung zugrundeliegenden Aufgabe vervollständigt, funktionsgerechte Veränderungen wie auch ortsgegebene der erstellten Räume beliebig vornehmen lassen.

Von besonderer Bedeutung ist gemäß Anspruch 3, daß die Eckprofile zwischen den Enden oder Schenkeln wahlweise bogenförmig und innenseitig mit verhältnismäßig kleinem Krümmungsradius oder im Winkel von 45° zu den Ecken geradlinig verlaufen und im geradlinigen oder bogenförmigen Bereich mehrere, Kammern begrenzende, Stege aufweisen, und daß die Kammern Ver- und Entsorgungsleitungen und/oder -rohre eingeschäumt aufnehmen.

Die Eckprofile gemäß Anspruch 3, die einen bogenförmigen Verlauf haben, werden vorzugsweise für lotrecht verlaufende Kanten des Kubus verwendet werden, weil sie innen eine Ausnutzung bis in die Ecken gestatten, während der geradlinige, schräge Verlauf für die Dacheinbindung vorteilhafter sein kann. Von besonderer Bedeutung ist darüber hinaus, daß die Kammern alle Ver- und Entsorgungsleitungen und/oder - rohre eingeschäumt enthalten, so daß an die fertigen Kuben von außen lediglich die erforderlichen Ver- und Entsorgungsaggregate angeschlossen werden müssen, um die Innenräume mit Strom, Wasser, Gas usw. zu versorgen. Durch das Einschäumen der entsprechenden Leitungen oder Rohre in die Kammern wird das Entstehen von Kältebrücken vermieden.

Besonders vorteilhaft ist es, wenn die Kubusecken gemäß Anspruch 4 durch Eckschalen geschlossen werden, die aus einer Außen- und einer Innenschale bestehen, wobei die Außenschale dem wahlweise bogen- oder linienförmigen Verlauf der Eckprofile durch zwei entsprechende Ausführungsformen angepaßt ist und einen nach innen weisenden Halte-, Spann-oder Gewindebolzen aufweist, sowie mittels elastischer Dichtungen auf dem Eckprofil außen anliegt, während die Innenschale den Innenseiten der Eckprofile angepaßt ist und ein Anschlußpaneel mit einem Loch für den Bolzen der Außenschale versehen und mittels Spannhebels, Mutter o. dgl. fest mit der Außenschale verbindbar ist, wobei das Anschlußpaneel mit unverwechselbaren Steckdosen und Anschlußeinrichtungen bestückt ist, welche mit den Ver- und Entsorgungsleitungen oder -rohren in den Kammern der Eckprofile verbunden sind.

Durch die Unverwechselbarkeit der Anschlußeinrichtungen, Steckdosen o. dgl., evtl. auch durch die Möglichkeit, in das Paneel Überwachungs-, Meß- und Schaltgeräte einzubauen, hat jeder Kubus eine eigene, mit der Montage bereits fertig vorliegende Versorgung, die allen in Frage kommenden Bedarfsfällen gerecht wird.

Bei dem Adaptionsprofil gemäß Anspruch 5 wird zur Vermeidung eines Leerraumes ein Mittelbereich vorgesehen, der durch Stege ausgesteift ist und damit in Kammern unterteilt ist, wobei die Kammern zur Vermeidung von Kälte- oder Wärmebrücken ausgeschäumt sein können.

Eine Alternativausführung besteht darin, daß das Adaptionsprofil aus wenigstens drei Teilprofilen besteht, wobei die beiden Randquerschnitte selbständig sind und je zwei in entgegengesetzter Richtung offene Eintrittsenden für einen pfeilförmigen Vorsprung aufweisen, während ein drittes Mittelstück zwei seitlich in entgegengesetzter Richtung angeformte pfeilförmige Vorsprünge und einen Zentralteil aufweist, der hohl ausgebildet und zur Aufnahme oder zum Anbau höheneinstellbarer Stützen eingerichtet ist.

Diese Alternativausführung eignet sich in besonderem Maße für den Fußboden, denn es ist die Möglichkeit gegeben, an beliebigen Stellen zusätzliche Stützen einzurichten, um die Bodenlast gleichmäßig aufzufangen, insbesondere, wenn im Kubus schwere Geräte oder Einrichtungen aufgestellt werden. Die vorgenannte Ausführungsform ist besonders für die Dachplatten geeignet.

Die Adaptionsprofile ersetzen im Dach- und Bodenbereich die Winkel- oder Eckprofile und vermeiden auf diese Weise, daß von unten nach oben ragende Enden der Eckprofile als Stufe oder Hindernis in die Bodenfläche ragen.

Ein Ausführungsbeispiel der Erfindung ist in den Zeichnungen dargestellt. Es zeigt:
Fig. 1 - den aus dem mobilen Containersystem errichteten Kubus und seine Sandwichplatten in auseinandergelegter Situation,
Fig. 2 - einen Grundriß eines Container- oder Raumsystems, insbesondere einer medizinischen Versorgungseinheit, die aus dem Kubus gem. Fig. 1 errichtet ist,
Fig. 3 - einen Schnitt durch das Randprofil, mit welchem die Sandwichplatten wandseitig verbunden sind,
Fig. 4 - einen Schnitt durch ein Eckprofil,
Fig. 5 - zwei Schnittansichten von Rand- und Eckprofil, wobei die linke Darstellung das montierte und die rechte Darstellung das in Montagestellung befindliche Profil vor dem Herstellen der form- und kraftschlüssigen Verbindung darstellt,
Fig. 6 und 7 - Beispiele für die Befestigung der Stützen bzw. Traggeschirre an den Tragschenkeln der Eckprofile,
Fig. 8 - eine Teilansicht, aus welcher die Betätigung der Spreizwelle der Eckprofile ersichtlich ist,
Fig. 9 - in auseinandergerückter Darstellung die Eckschalen,
Fig. 10 - die Eckschalen in zusammengerückter Darstellung mit angedeuteter Verbindung des Paneels mit Versorgungsleitungen bei einem Eckprofil mit schrägem Mittelstück,
Fig. 11 - zwei Eckprofile, die mittels eines Klammerprofiles verbunden sind, um kombinierte Raumsysteme zu bilden,
Fig. 12 - eine Schnittansicht des in Fig. 11 verwendeten Klammerprofils,
Fig. 13 - eine mögliche Ausgestaltung des Adaptionsprofiles,
Fig. 14 - eine Alternativausgestaltung des Adaptionsprofiles in mehrteiliger Ausgestaltung.

Die Zeichnungen zeigen die Einzelheiten eines mobilen Containersystems zum Erstellen von Wohn-, Gebrauchs- und Arbeitsräumen. Grundelemente sind gem. Fig. 1 quadratische Sandwichplatten 1, die einen Polyurethan-Hartschaum-Kern und Außenschichten aus Glasfaserkunststoff oder 1,5 mm starkem Aluminium aufweisen und die ihrer Verwendung gemäß entweder bereits mit Türen 2, Fenstern 3, Dachöffnungen 4, die ggfs. mit nicht gezeigten Belüftern ausgerüstet sind, aufweisen. Diese, insgesamt sechs, Sandwichplatten 1 sind mit Hilfe von Randprofilen 5, Eckprofilen 6 und Eckschalen 7 zu einem Kubus 8 montierbar, der in Fig. 1 unten dargestellt ist.

Unter der Verwendung weiterer, noch zu erwähnender Zusatzprofile können durch Weglassen von Sandwichplatten 1 Raumsysteme beliebiger Form erstellt werden, wie z. B. medizinische Behandlungseinheiten (gem. Fig. 2 im Grundriß wiedergegeben). So ist ein Eingangs- und Büroraum, ein Untersuchungs- und Behandlungsraum, ein Notoperationsraum sowie Untersuchungs- und Behandlungsraum, ein Röntgenraum und ein Laborraum, jeder jeweils aus einem Kubus 8 bestehend, zu einer Einheit zusammengefügt. Um den Kubus an sich leicht montieren zu können, sind die Ränder der Sandwichplatten 1 mit Randprofilen 5 gem. Fig. 3 unverlierbar fest versehen. Diese Randprofile 5 bestehen aus einem U-förmigen Querschnittsteil, der mit allen Rändern der Sandwichplatten 1 unverlierbar sowie luft- und wasserdicht verbunden ist und der mit seinem U-förmigen Teil die Sandwichplatte 1 umgibt. Es kann geklebt, geschweißt, kaltgeschweißt, geschraubt und genietet werden, wobei die einzelnen Verbindungsmethoden untereinder kombiniert werden können. Stirnseitig trägt das Randprofil 5 einen pfeilförmigen Vorsprung 9, der einen sich zur Spitze hin verjüngenden Schaft 10 und eine gegenüber dem Schaft an der Basis verbreiterte dreieckförmige Spitze 11 aufweist. Alle bereits erwähnten Profile können als Strangpreßprofile aus Leichtmetall bzw. Aluminium ausgebildet sein oder aber auch, falls es die Form zuläßt, aus Glasfaserkunststoff.

Fig. 4 zeigt ein Eckprofil 6, wobei in vollen Linien die bogenförmige und in strichpunktierten Linien andeutungsweise die geradlinig schräge Ausgestaltung wiedergegeben ist. Das Eckprofil 6 weist zwei rechtwinklig zueinander verlaufende Aufnahmeöffnungen 12 auf, die von endseitig federnd auslenkbaren Profilstegen 13 begrenzt sind, deren Verlauf und Form dem pfeilförmigen Vorsprung 9 des Randprofiles 5 form- und maßgenau entspricht. Im Endbereich dieser Profilstege 13 liegt eine in Längsrichtung des Eckprofiles 6 verlaufende, oben und unten drehbar gelagerte, im Querschnitt umrunde Spreizwelle 14, die an wenigstens einem ihrer Enden einen von außen, also durch die Wandung mittels eines Schlitzes 15 zugänglichen Betätigungs-Vier- oder Sechskant 16 trägt, wobei zur Lagerung der drehbaren Enden der Spreizwelle 14 im Ende des Eckprofiles 6 jeweils ein Führungsklotz 17 eingesetzt ist. Durch Drehen am Betätigungs-Vier-oder Sechskant 16 lassen sich die Profilstege 13 gemäß Darstellung rechts in Fig. 5 voneinander wegspreizen, so daß der pfeilförmige Vorsprung 9 in die Öffnung 12 eingeschoben werden kann. Nach Zurückdrehen der Spreizwelle 14 ist die Situation gemäß linker Darstellung in Fig. 5 ereicht, d.h., der pfeilförmige Vorsprung 9 ist im Eckprofil 6 form- und kraftschlüssig gehalten, jedoch kann er durch erneutes Spreizen oder Drehen der Spreizwelle 14 zu Montagezwecken wieder entnommen werden.

Bei der Darstellung gem. Fig. 4 ist der Bereich zwischen den offenen Enden 12 des Eckprofiles 6 bogenförmig ausgestaltet, wobei der innere Krümmungsradius sehr klein im Vergleich zum äußeren Krümmungsradius ist. Innen angeformte Laschen, Haken 18 o. dgl. können zur Befestigung von Inneneinrichtungs-Gegenständen benutzt werden. Der kleine Innenradius gestattet die volle Raumausnutzung des Kubus 8. In Figur 10 ist der Umrjß-wiedergegeben, der eine Alternativausgestaltung des Eckprofiles 6 andeutet, bei welcher anstelle der Bögen im Winkel von 45 Grad verlaufende Profilwände vorgesehen sind. Bei beiden Ausführungsformen ist dieser Bereich durch eine Vielzahl von Stegen 19 in Kammern 20 unterteilt, die, z. B. gemäß Fig. 10, Ver- und Entsorgungsleitungen und -rohre 21 eingeschäumt aufnehmen.

Die Außenkrümmung oder Außenfläche des Eckprofiles ist mit zwei im Abstand zueinander parallel zum Mittelradius bzw. zur Winkelmitte verlaufenden Tragschenkeln 22 versehen, die in geeigneten Abständen oder wenigstens oben und unten vorbereitete Löcher 23 aufweisen. An diese Tragschenkel können z. B. gemäß Fig. 7 Traghaken 24 angeschraubt werden, um einen Hubschrauber-Transport zu ermöglichen, während am unteren Ende Stützen 25 montiert werden können, die einen teleskopartigen Höhenausgleich der Bodenfläche des Kubus 8 erlauben.

Um zu Systemen gem. Fig. 2 zu kommen, werden Sandwichplatten 1, die beim Nebeneinanderstellen der Kuben 8 nicht benötigt werden, weggelassen und die iotgerecht verlaufenden Eckprofile 6 mit den offenen Innenenden durch ein Klammerprofil 26 verbunden (Fig. 11 und 12). Das Klammerprofil 26 ist im wesentlichen im Querschnitt U-förmig, wobei sich seine U-Schenkel 27 außen gegen die Wandungen der Eckprofile 6 legen, und es weist zwei abstandsparallele pfeilförmige Vorsprünge 9 auf, die exakt der Ausgestaltung der Randprofile 5 entsprechen und wie diese in die Ausnehmungen 12 montiert werden, so daß die beiden Eckprofile 6 zu einer festen Einheit dicht miteinander verbunden sind. Im Boden- und Dachbereich, zumindest aber im Bodenbereich, ist diese Lösung der Verbindung benachbarter Kuben 8 ungeeignet, weil die nach oben stehenden Enden der Eckprofile 6 Stufen oder Erhöhungen darstellen würden. Deshalb sind zu diesem Zweck Adaptionsprofile 28 vorgesehen, wobei die Ausführung gem. Fig. 13 Randbereiche 29 aufweist, die den Enden der Eckprofile 6 entsprechen und einen Mittelteil 30 besitzt, der aus mehreren, durch Stege 31 getrennte Kammern 32 besteht. Diese Kammern können zur Wärmeisolierung ausgeschäumt werden. Die Ausführung gem. Fig. 13 eignet sich bevorzugt für Dachbereiche. Eine Alternativausführung zeigt das Adaptionsprofil 28 gem. Fig. 14, das aus drei Teilprofilen besteht. Zwei untereinander identische Randquerschnitte 33 sind identisch mit den Enden der Eckprofile ausgebildet, wobei die Öffnung jeweils einander entgegengesetzt sind und miteinander fluchten. Auf diese Weise kann ein mit pfeilförmigen Vorsprüngen 9 ausgerüstetes Mittelstück 34 als dritter Profilteil zwischengesetzt werden, der im Bodenbereich z. B. durch eingebaute oder aufgesetzte Stützeinrichtungen 35 die Unterstützung der Gewichtsaufnahme des Bodens erlejchtert.

Wie schon erwähnt, sind die Eckschalen 7 zweiteilig und bestehen aus einer Innenschale 36 und einer Außenschale 37. Die Innenschale 36 trägt ein Paneel 38, das mit zahlreichen Anschlußeinrichtungen 39 ausgerüstet ist, die untereinander unverwechselbar sind und an die Ver- und Entsorgungsleitungen und -rohre 21 im Eckprofil 6 angeschlossen sind. Die Außenschale 37 ist mittels nicht gezeigter elastischer Dichtungen außen auf die Eckprofile, die aneinanderstoßen, aufgesetzt; sie trägt einen Haltebolzen 40, der z. B. mit Gewinde versehen ist, der durch ein Loch 41 im Paneel 38 ragt, so daß die beiden Schalen 36, 37 mittels Spannhebels oder Mutter fest gegeneinander gezogen werden können und nicht nur dicht, sondern auch fest anliegen.

Die Verbindung der Anschlußeinrichtungen 39 mit den Ver- und Entsorgungsleitungen und -rohren 21 kann durch nicht gezeigte Schnellkupplungen erfolgen, damit die Montage in Minutenschnelle erfolgen kann. Als Material für die Eckschalen 7 eignet sich Kunststoff, leichtmetall o. dgl.

## Patentansprüche

1. Mobiles Containersystem zum Erstellen von Wohn- und Gebrauchs- bzw. Arbeitsräumen, das aus plattenförmigen Wandelementen, die als sechs quadratische Sandwichplatten (1) mit einem vorzugsweise aus Polyurethan-Hartschaum bestehenden, beidseitig mit Aluminium oder Glasfaserkunststoff (GFK) beschichtetem Kern sowie mit bedarfsgerecht eingesetzten Türen (2), Fenstern (3) und Lüftungsöffnungen (4) ausgebildet sind, und aus montierbaren Verbindungselementen besteht, die zusammengesetzt einen Kubus (8) bilden, der bedarfsweise wieder zerlegbar oder als Ganzes mittels an Tragschenkeln (22) angreifender Ketten, Seile usw. transportierbar ist und bei dem die unteren Enden der Tragschenkel (22) mit höheneinstellbaren Stützen (25) verbunden sind, dadurch gekennzeichnet, daß die Wandelemente als flache Platten ausgebildet sind, daß die Verbindungselemente als GFK- oder Aluminium-Strangpreßprofile, vorzugsweise Mehrkammer-Hohlprofile, ausgebildet sind, wobei ein Randprofil (5) mit einem U-förmigen Querschnittsteil dichtend mechanisch fest und unverlierbar auf alle vier Ränder der Sandwichplatten (1) aufgesetzt ist und einen vom Rand in der Plattenebene wegweisenden, pfeilförmigen Vorsprung (9) mit zur Pfeilspitze verjüngtem Pfeilschaft (10) aufweist, ein Eckprofil (6) zwei rechtwinklig zueinander verlaufende Aufnahmeöffnungen (12), die von endseitig federnd auslenkbaren Profilstegen (13) begrenzt sind, aufweist, deren Verlauf und Form dem pfeilförmigen Vorsprung (9) paßgenau entspricht, wobei eine unrunde, vorzugsweise ovale, Spreizwelle (14), die am oberen und unteren Ende des Eckprofiles (6) drehbar gelagert und an wenigstens einem Ende mit einem von außen zugänglichen Betätigungsvier - oder sechskant (16) versehen ist, zwischen den Enden der beiden eine Aufnahmeöffnung (12) begrenzende Profilstege (13) verläuft und die Profilstege (13) bei quer zur Länge der Aufnahmeöffnung (12) gedrehtem Oval so weit voneinander weggespreizt hält, daß die an ihrer Basis verbreiterte dreieckförmige Pfeilspitze (11) zwischen die Profilstege (13) einschiebbar ist, wobei das Eckprofil (6) außen die zwei symmetrisch zur Eckwinkelmitte in Profillängsrichtung und im Abstand verlaufenden Tragschenkel (22) aufweist.

2. Mobiles Containersystem, zusammengesetzt aus zwei oder mehr Containersystemen nach Anspruch 1, dadurch gekennzeichnet, daß zwei oder mehr Kuben (8) zu linien-, stern- oder winkelförmigen Einheiten zusammenfügbar sind, daß an dabei aneinanderliegenden Seiten der Kuben (8) die Sandwichplatten (1) entfernt sind und die offenen Enden (12) der Eckprofile (6) mittels eines Klammerprofiles (26) geschlossen und fest miteinander verbunden sind, welches einen U-Querschnitt und zwei in ihrer Form und Größe dem pfeilförmigen Vorsprung (9) der Randprofile (5) gleichende, in die Enden der Eckprofile (6) eingreifende, innenseitig am U-Rücken des Klammerprofiles entspringende Vorsprünge (9) aufweist, während waagerecht verlaufende, mit ihren Randprofilen (5) zueinander weisende Sandwichplatten (1) des Fußbodens und ggfs. Daches mittels eines Adaptionsprofiles (28) stufenlos dicht und fest miteinander verbunden sind, welches der Form der Enden der Eckprofile (6) gleichende Randquerschnitte (29) zur Aufnahme der Randprofile (5) aufweist.

3. Mobiles Containersystem nach Anspruch 1 oder 2, dadurch gekennzeichnet, daß die Eckprofile (6) zwischen den Enden oder Schenkeln wahlweise bogenförmig und innenseitig mit verhältnismäßig kleinem Krümmungsradius oder im Winkel von 45 Grad zu den Enden geradlinig verlaufen, im geradlinigen oder bogenförmigen Bereich mehrere Kammern (20) begrenzende Stege (19) aufweisen, daß die Kammern (20) Ver- und Entsorgungsleitungen und/oder -rohre (21) eingeschäumt aufnehmen.

4. Mobiles Containersystem nach einem oder mehreren der Ansprüche 1 bis 3, dadurch gekennzeichnet, daß zum Schliessen der Kubusecken Eckschalen (7) vorgesehen sind, die aus einer Außen- und einer Innenschale (36,37) bestehen, wobei die Außenschale (37) dem wahlweise bogen- oder linienförmigen Verlauf der Eckprofile (6) durch zwei entsprechende Ausführungsformen angepaßt ist und einen nach innen weisenden Halte-, Spann- oder Gewindebolzen (40) aufweist sowie mittels elastischer Dichtungen auf den Eckprofilen (6) außen anliegt, während die Innenschale (36) den Innenseiten der Eckprofile (6) angepaßt ist und ein Anschlußpaneel (38) mit einem Loch (41) für den Bolzen (40) der Außenschale (37) versehen und mittels Spannhebels, Mutter o. dgl. fest mit der Außenschale (37) verbindbar ist, wobei das Anschlußpaneel (38) mit unverwechselbaren Steckdosen und Anschlußeinrichtungen (39) bestückt ist, welche mit den Ver- und Entsorgungsleitungen oder - rohren (21) in den Kammern (20) der Eckprofile (6) verbunden sind.

5. Mobiles Containersystem nach einem oder mehreren der Ansprüche 2 bis 4, dadurch gekennzeichnet, daß das Adaptionsprofil (28) zwischen den beiden Randquerschnitten (29) eben mit diesen einstückig und im Mittelbereich (30) durch Stege (31) in mehrere Kammern (32) unterteilt ausgebildet ist.

6. Mobiles Containersystem nach einem oder mehreren der Ansprüche 2 bis 4, dadurch gekennzeichnet, daß das Adaptionsprofil (28) aus wenigstens drei Teilprofilen besteht, wobei die beiden Randquerschnitte (33) selbständig sind und je zwei in entgegengesetzter Richtung offene Eintrittsenden (12) für einen pfeilförmigen Vorsprung (9) aufweisen, während ein drittes Mittelstück (34) zwei seitlich in entgegengesetzter Richtung angeformte pfeilförmige Vorsprünge (9) und einen Zentralteil aufweist, der hohl ausgebildet und zur Aufnahme oder zum Anbau höheneinstellbarer Stützen (35) eingerichtet ist.

## Claims

1. A mobile container system for providing housing and commodity or working rooms respectively, consisting of plate like wall elements formed by six squared sandwich panels having a core preferably consisting of rigid expanded polyurethane foamed plastics, both sides of which are coated by aluminium or glass- fiber plastics (GFP) , as well as provided with doors, and windows, and ventilating openings, inserted as required, and of mountable connecting members forming in combination a cube which, as occasion demands, can again be dismantled, or as a whole can be transported by means of, e.g. , chains and ropes acting upon supporting legs, and at which the lower ends of said supporting legs are connected to posts adjustable in height, characterized in that the wall elements are shaped as flat plates, and said connecting elements as GFP or aluminium extruded profiles, preferably as multi-chamber hollow sections, whereby a rimmed section (5) having a U-shaped cross-sectional portion is tightly and captivatedly mounted onto all four edges of said squared sandwich panels (1), and is provided with an arrow-shaped projecting part (9) having an arrow-shaped shaft (10) tapered towards said arrow-tip (11), directed away from said edge in the plate surface, said rimmed section (5) is equipped with an edge profil (6) having two receiver openings (12) being rectangular to each other, whereby said receiver openings (12) are limited by profile links (13) resilient extendable to both ends, the course and form of them fittingly meet said arrow-shaped projecting part (9), whereby a non-circular shaped spreader spindle (14), preferably ovally formed, is rotatably mounted on said upper and lower ends of said edge profile (6) and provided at least at one end with an actuating square or hexagon part (16), extends between said ends of two profile links (13) limiting one of said receiver openings (12), and keeps said profile links (13), when said ovally formed spreader spindle (14) is transversely pivoted to the length of said receiver opening (12), spreaded apart to such an extent that said arrow-tip (11), triangularly widened at its base, can be inserted between said profile links (13), whereby said edge profile (6) comprises externally said two supporting legs (22) being symmetrically arranged to the centre of edge angle in longitudinal direction of said profile and spaced apart thereof.

2. Mobile container system composed of two or more container systems as defined in claim 1, characterized in that two or more cubes (8) can be fitted into line or star or angular-shaped units, thereby, at adjacent sides of said cubes (8) the sandwich panels (1) are removed and said receiver openings (12) of said edge profiles (6) are closed by means of a clamp section (26) and tightly connected to each other, whereby the clamp section (26) comprises a U-shaped cross- section and two projecting parts (9) similar in form and size to said arrow-shaped projecting part (9) of said rimmed sections (5), engaging the ends of said edge profiles (6) and emerging from U-shaped rear parts of said clamp section (26) at the inside, whereas said sandwich panels (1) of the floor and, if necessary, of the roof, being horizontally arranged and pointed to each other with said rimmed sections (5), are connected continuously tight and firm to each other by means of an adaption profile (28) having rimmed cross-sections (29) similar in shape to said ends of said edge profiles (6) for receiving said rimmed sections (5).

3. Mobile container system as defined in claim 1 or 2, characterized in that said edge profiles (6) between the ends or said supporting legs (22) extend, by choice, in an arc-shaped manner and inside with a proportionally small radius of curvature or at an angle of 45° rectilinearly to said ends, comprise in said rectilinear or arc-shaped range a number of links (19) limiting several chambers (20), whereby said chambers (20) receive supply and waste disposal conducts and/or pipes (21) in a foamed manner.

4. Mobile container system as defined in one or more claims 1 to 3, characterized in that for closing said edges of the cubes (8) a number of edge shells (7) are provided, composed each of an inner and outer shell (36, 37), whereby the outer shell (37) is adapted to said arc or rectilinearly shaped extension of said edge profile (6) by two corresponding embodiments and comprises a retaining or pulling or threaded bolt (40) pointed inside as well as by means of elastic seals is externally adjacent to said edge profiles (6), whereas the inner shell (36) is adapted to the insides of said edge profiles (6), and that a connecting panel (38) is supplied with a hole (41) for said threaded bolt (40) of said outer shell (37) and is tightly connected with said outer shell (37) by means of a tension lever or nut or the forth, whereby the connecting panel (38) is mounted with unmistaken sockets and connecting means (39) connected to said supply and waste disposal conducts and/or pipes (21) of said edge profiles (6).

5. Mobile container system as defined in one of the claims 2 to 4, characterized in that said adaption profile (28) between said two rimmed cross-sections (29) is flatly and integrally formed with said rimmed cross-sections (29) and in central region (30) is divided into several chambers (32) by a number of links (31).

6. Mobile container system as defined in one of the claims 2 to 4, characterized in that said adaption profile (28) consists at least of three partial profiles, whereby said two rimmed cross-sections (33) are independent of each other and two of them comprise, arranged in opposite direction, said two receiver openings (12) for said arrow-shaped projecting part (9), whereas a third middle piece (34) is composed of said two arrow-shaped projecting parts (9) being laterally formed in opposite direction and of a central hollow portion adapted for receiving or adding supports (35) adjustable in height.

## Revendications

1. Système de conteneur mobile pour construction de locaux d'habitation, d'usage ou de travail, consistant d'une part en éléments de bardage en forme de plaques qui sont réalisées en six plaques carrées "sandwich" (1) à coeur de préférence en mousse rigide de polyuréthane et couvert des deux côtés d'une couche d'aluminium ou de plastique stratifié aux fibres de verre et en portes (2), fenêtres (3) et évents (4) installés selon l'usage et d'autre part en éléments de raccordement montables formant un cube (8) démontable ou transportable en tout à l'aide de chaînes, cordes etc. fixées à des montants (22) et dont les parties inférieures des montants (22) sont reliées avec des appuis (25) réglables en hauteur, caractérisé par le fait que les éléments de bardage sont réalisés en forme de plaques plates, que les éléments de raccordement sont réalisés en tant que profils de filière en mousse rigide de polyuréthane ou en aluminium, de préférence en profils creux à plusieurs chambres, un profil marginal (5) étant monté fixe à étanchéité mécanique et imperdablement par un élément en coupe transversale à U sur toutes les quatre roues des plaques "sandwich" (1) et présentant une saillie (9) sagittée à fûte (10) réduit vers la pointe de flèche et dirigé loin du bord dans le plan de plaques, un profil cornier (6) présentant deux ouvertures réceptrices (12) orthogonales limitées par des dos profilés (13) dirigeables à ressorts à leur bout, dont la forme correspond justement à la saillie sagittée (9), une onde d'écartement (14) mal-ronde, de préférence ovale pivotant aux bouts supérieurs et inférieurs du profil cornier (6) et munie à au moins un bout d'un carré ou d'un hexagone de manoeuvre accessible de l'extérieur allant entre les bouts des dos profilés (13) qui limitent les deux ouvertures réceptrices (12) et écartant les dos profilés (13) étant donné un oval tourné en travers la longueur de l'ouverture réceptrice (12) ainsi que la pointe de flèche (11) triangulaire élargie à sa base est montable entre les dos profilés (13), le profil cornier (6) présentant à l'extérieur les deux montants (22) allant symmétriquement au centre de la cornière d'angle en sens longitudinal du profil et à distance.

2. Système de conteneur mobile composé de deux ou de plusieurs systèmes de conteneur d'après la revendication numéro 1, caractérisé par la fait que deux ou plusieurs cubes (8) peuvent être assemblés à des unités en forme de lignes, d'étoiles ou d'angles, que aux côtés voisins des cubes (8) les plaques "sandwich" (1) ont été éloignées et les bouts ouverts (12) des profils corniers (6) se trouvent fermés et reliés à l'aide d'un profil à crochet (26) présentant une coupe en U et deux saillies (9) partant du côté intérieur du dos en U du profil à crochet, correspondant en forme et taille à la saillie (9) sagittée des profils marginaux (5) et s'introduisant dans les bouts des profils corniers (6) tandis que des plaques "sandwich" (1) horizontales du plafond ou du toit avec leurs profils marginaux (5) opposés sont reliées entre elles fermement et densement sans intervalles à l'aide d'un profil d'adaptation (28) qui présente des coupes marginales en travers (29) correspondant à la forme des bouts des profils corniers (6) et servant à recevoir les profils marginaux (5).

3. Système de conteneur mobile d'après la revendication numéro 1 ou 2, caractérisé par le fait que entre les bouts ou les montants les profils corniers (6) vont ou en cintre et à rayon de courbure relativement petit du côté intérieur ou de manière rectiligne dans un angle de 45 degrés vers les bouts, qu'ils présentent des traverses (19) limitant plusieurs chambres (20) dans la partie rectiligne ou cintrée et que les chambres (20) reçoivent les conduits et/ou tuyaux d'alimentation et d'évacuation (21) par agents mousseux.

4. Système de conteneur mobile d'apès une ou plusieurs des revendications 1 à 3, caractérisé par le fait que pour fermer les angles cubiques des coques cornières (7) sont prévues qui consistent en coque extérieure et intérieure (36, 37), la coque extérieure s'adaptant par deux formes de réalisation correspondantes à l'allure cintrée ou rectiligne des profils corniers (6), présentant un boulon d'arrêt, de tension ou fileté (40) dirigé vers l'intérieur et adhérant à l'extérieur aux profils corniers (6) à l'aide de joints élastiques, tandis que la coque intérieure (36) est adaptée au côté intérieur des profils corniers (6) et qu'un panneau de raccordement (38) est muni d'un trou (41) pour le boulon (40) de la coque extérieure (37) et peut être fixé à la coque extérieure (37) à l'aide d'un levier de tension, d'un écrou etc., ce panneau de raccordement (38) étant muni de prises de courant et d'installations de contact (39) irréversibles reliées avec les conduits ou tuyaux d'alimentation et d'évacuation (21) dans les chambres (20) des profils corniers (6).

5. Système de conteneur mobile d'après une ou plusieurs des revendictions 2 à 4, caractérisé par le fait que le profil d'adaptation (28) entre les deux coupes marginales en travers (29) forme une unité avec celles-ci et est divisé en plusieurs chambres (32) par des traverses (31) dans la partie centrale (30).

6. Système de conteneur mobile d'après une ou plusieurs des revendications 2 à 4, caractérisé par le fait que le profil d'adaptation (28) consiste au moins en trois profils partiels, les deux coupes marginales en travers (33) étant indépendantes et présentant respectivement deux bouts ouverts (12) opposés pour une saillie sagittée (9) tandis qu'une troisième pièce du milieu (34) présente deux saillies sagittées (9) latéralement opposées et une partie centrale creuse aménagée pour la réception ou l'annexe d'appuis (35) réglables en hauteur.
